# EUROPÄISCHE PATENTSCHRIFT

(11) **EP 1 268 269 B1**
(45) Veröffentlichungstag und Bekanntmachung des Hinweises auf die Patenterteilung: **30.09.2009**
(21) Anmeldenummer: 01927612.0
(22) Anmeldetag: 26.03.2001
(51) Int. Cl.: B63G 8/22

(54) **VERFAHREN UND VORRICHTUNG ZUM BETRIEB EINES UNTERWASSERFAHRZEUGS**
METHOD AND DEVICE FOR OPERATING AN UNDERWATER VEHICLE
PROCEDE ET DISPOSITIF PERMETTANT DE FAIRE FONCTIONNER UN SUBMERSIBLE

(30) Priorität: 07.04.2000 DE 10017376
(43) Veröffentlichungstag der Anmeldung: 02.01.2003
(73) Patentinhaber: SIEMENS AKTIENGESELLSCHAFT, 80333 München (DE)
(72) Erfinder: FREUND, Harald, 91358 Kunreuth (DE); KUTZNER, Rüdiger, 91056 Erlangen (DE); SCHULZ, Hauke-Hein, 91091 Grossenseebach (DE)
(86) Internationale Anmeldenummer: PCT/DE2001/001163
(87) Internationale Veröffentlichungsnummer: WO 2001/076937

(56) Entgegenhaltungen:
- DE-B- 1 220 282
- US-A- 3 946 685
- US-A- 5 129 348

## Beschreibung

Die Erfindung richtet sich auf ein Verfahren und eine Vorrichtung zum Betrieb eines Unterwasserfahrzeugs.

Der Schwebezustand eines getauchten U-Bootes wird dadurch hergestellt, dass durch Veränderung des Gewichtes dem sich in der gewünschten Tauchtiefe ergebenden Auftrieb die Waage gehalten wird. Zur Erhöhung des Bootsgewichtes wird hierbei Wasser in einen oder mehrere Behälter des U-Bootes, sog. Zellen, aufgenommen (fluten), während zur Verringerung des Bootsgewichtes Wasser von der (den) Zelle(n) nach außen abgegeben wird (lenzen). Hierbei dienen sog. Regelzellen der groben Gewichtseinstellung, während für den Feinabgleich sog. Tieflenzzellen vorgesehen sind. Deshalb haben letztere ein vergleichsweise niedriges Volumen, während die Regelzellen ein Fassungsvermögen von vielen hundert Litern aufweisen können. Entsprechend groß ist der Querschnitt einer Rohrverbindung zwischen einer Regelzelle und einer Öffnung in der Bootshülle bemessen, so dass eine schnelle Veränderung des Füllstands in der betreffenden Regelzelle möglich ist. Andererseits soll der Füllstand in einer derartigen Regelzelle möglichst exakt einstellbar sein, so dass das Volumen der zusätzlichen Tieflenzzellen so klein als möglich gehalten werden kann. Dieser Anforderung steht das Problem im Weg, dass eine Beginn und Ende des Flut- bzw. Lenzvorganges einer Regelzelle bestimmende Klappe in der oben genannten Rohrverbindung nur mit einer vergleichsweise geringen Geschwindigkeit in der Größenordnung von einigen bis etwa zehn Sekunden geöffnet und geschlossen werden kann. Der jeweilige Betätigungsvorgang muss insbesondere beim Schließen dieser Klappe daher frühzeitig begonnen werden, lange bevor der gewünschte Füllstand in der Regelzelle erreicht ist. Dieser Vorhaltezeitpunkt kann jedoch überhaupt nur dann einigermaßen genau bestimmt werden, wenn die Strömungsgeschwindigkeit in der betreffenden Rohrverbindung zu der Regelzelle wenigstens zu Beginn des Schließvorgangs stets einen bekannten Wert aufweist und möglichst keinen sonstigen Schwankungen unterworfen ist. Sodann kann durch Multiplikation dieses Durchflusswertes mit der voraussichtlichen Schließzeit der Klappe sowie ggf. eines deren veränderliche Stellung berücksichtigenden Faktors das voraussichtlich noch durchströmende Wasservolumen einigermaßen genau vorausberechnet und damit derjenige Füllstand in der betreffenden Regelzelle vorhergesagt werden kann, bei welchem der Schließvorgang der Klappe eingeleitet werden muss. Andererseits hängt die Strömungsgeschwindigkeit in der besagten Rohrverbindung zu der Regelzelle insbesondere von der Druckdifferenz zwischen dem Druck innerhalb der Regelzelle und dem außenbordseitigen Wasserdruck ab und kann daher nicht nur mit der Tauchtiefe, sondern insbesondere auch mit dem Füllstand innerhalb der Regelzelle stark schwanken. So steigt bei geschlossenem Entlüftungsventil der Druck in der Regelzelle beim Fluten beständig an, der außenbordseitige Wasserdruck wird insbesondere bei niedrigen Tauchtiefen durch den Wellengang erheblich beeinflusst, etc., so dass eine Vielzahl von Faktoren auf die aktuelle Strömungsgeschwindigkeit in der Rohrverbindung zu und von der Regelzelle einwirken. Daher bereitet es bislang größte Schwierigkeiten, den richtigen Zeitpunkt zum Einleiten des Schließvorgangs für die Klappe in der Rohrverbindung von und nach der Regelzelle zu bestimmen.

Ein solches Verfahren und eine solche Vorrichtung sind aus der US 5 129 348 bekannt.

Aus den Nachteilen des beschriebenen Stands der Technik resultiert das die Erfindung initiierende Problem, eine Möglichkeit zu schaffen, wie der Füllstand in einer Regelzelle eines Unterwasserfahrzeugs möglichst genau vorgegeben werden kann, so dass zusätzlich erforderliche Tieflenzzellen mit einem vergleichsweise geringen Volumen ausgebildet werden können; insbesondere soll dies erreicht werden, indem der Vorhaltezeitpunkt für das Einleiten des Schließvorgangs einer Klappe in der Rohrverbindung von und nach einer Regelzelle so exakt als möglich bestimmt werden kann.

Die Lösung dieses Problems gelingt dadurch, dass die Druckdifferenz zwischen dem Druck in einem zwecks Veränderung des Fahrzeuggewichts mit Wasser und/oder einem Gas, insbesondere Luft, befüllbaren Behälter einerseits und dem außenbordseitigen Wasserdruck andererseits auf einen vorgebbaren Sollwert geregelt wird.

Da der Volumendurchsatz bei der Strömung eines viskosen Mediums durch ein Rohr gemäß dem Gesetz von Hagen und Poiseuille proportional zu der Druckdifferenz zwischen den Rohrenden ist, kann durch Regelung dieser Druckdifferenz auf einen vorzugsweise fest vorgegebenen Wert eine optimale Voraussetzung dafür geschaffen werden, dass der Volumendurchsatz des Wassers durch das Rohr von und nach der betreffenden Regelzelle bei unverändertem Klappenstellungswinkel einigermaßen konstant bleibt. Da der Einfluss des Klappenstellungswinkels auf den Volumendurchsatz experimentell ermittelt werden kann, lässt sich die Vorhaltezeit für die Einleitung des Schließvorgangs der Klappe in der Rohrverbindung von und nach der Regelzelle sehr exakt bestimmen. Unter der Voraussetzung einer etwa konstanten Druckdifferenz kann aus dem experimentell ermittelten Wert das während des Schließvorgangs noch durch die Klappe strömende Wasser abgeschätzt und daraus ein Vorhaltewert für den Füllstand festgelegt werden, bei welchem der Schließvorgang für die Klappe einzuleiten ist, so dass sich am Ende desselben möglichst exakt der gewünschte Füllstand in der Regelzelle einstellt.

Es hat sich als günstig erwiesen, dass der Istwert der Druckdifferenz zwischen dem Druck in einem zwecks Veränderung des Fahrzeuggewichts mit Wasser und/oder einem Gas, insbesondere Luft, befüllbaren Behälter einerseits und dem außenbordseitigen Wasserdruck andererseits gemessen wird. Natürlich kann diese Druckdifferenz durch zwei Sensoren erfasst werden, von denen einer dem außenbordseitigen Wasserdruck und der andere dem Innendruck in der betreffenden Regelzelle zugeordnet ist, wobei diese Sensoren vorzugsweise etwa in der Nähe der betreffenden Rohrmündung anzuordnen wären; solchenfalls könnte die Druckdifferenz durch Subtraktion der auf identische Messbereiche gereichten oder umgerechneten Sensorausgangssignale erzeugt werden. Andererseits kann der Messaufwand dadurch verringert werden, dass ein einziger Drucksensor für die Druckdifferenz verwendet wird, dessen Ausgangssignal sodann direkt als Istwert für die erfindungsgemäße Regelschleife verwendet werden kann.

Es liegt im Rahmen der Erfindung, dass der gemessene Istwert der Druckdifferenz von dem vorgegebenen Sollwert subtrahiert wird, um ein Maß' für die Regelabweichung zu erhalten. Durch diese Differenzbildung kann die weitere Aufgabenstellung des erfindungsgemäße Regelkreises dahingehend vereinfacht werden, dass das Signal für die Regelabweichung möglichst zu null abgeglichen wird.

Zu diesem Zweck kann im Rahmen der erfindungsgemäßen Regelung für die Druckdifferenz eine zu der Regelabweichung, deren Integral und/oder Differential proportionale Funktion als Regelsignal gebildet werden. Derartige Regelungsfunktionen erlauben eine hohe Präzision der Regelung im Verhältnis zu preiswerteren Realisierungen wie bspw. Zweipunktregelungen, die andererseits in Einzelfällen auch anwendbar sein können. Die Wahl der richtigen Reglerstruktur wie auch die Ermittlung und Optimierung der Reglerparameter kann dabei im Hinblick auf gewünschte Eigenschaften wie bspw. Dynamik und Stabilität der Regelung vorgenommen werden.

Die Erfindung erlaubt eine Weiterbildung dahingehend, dass das Regelsignal zur Verbesserung der Dynamik bei Sollwertänderungen additiv mit einem von dem Sollwert insbesondere durch Differentiation abgeleiteten Signal zu einem dynamisierten Regelsignal verknüpft wird. Eine derartige Anordnung erlaubt es, die eigentliche Regelfunktion ohne Differentialanteil zu bilden, so dass ohne Sollwertänderungen eine sehr ruhige Regelung erfolgt und damit die Gefahr von Instabilitäten beträchtlich gemindert ist.

Ferner hat es sich bewährt, dass das ggf. dynamisierte Regelsignal durch ein oder mehrere Signale beeinflusst wird. Hierdurch kann spezifischen Randbedingungen, welche in der auszuregelnden Strecke zu beachten sind, entsprochen werden.

Eine erste Modifikation kann das ggf. dynamisierte Regelsignal durch einen Füllstandsmesswert für den zwecks Veränderung des Fahrzeuggewichts befüllbaren Behälter erfahren, um dadurch ein füllstandskorrigiertes Regelsignal zu erhalten. Diese Modifikation berücksichtigt die Tatsache, dass bei einem hohen Füllstand in der betreffenden Regelzelle nur noch ein vergleichsweise geringes Luftvolumen vorhanden ist, so dass bereits die Be- oder Entlüftung mit einer vergleichsweise geringen Luftmenge zu starken Druckänderungen in der Regelzelle führt, während bei niedrigem Zellenfüllstand hierzu die Bewegung erheblich größerer Luftmengen erforderlich ist. Die Modifikation könnte hierbei derart bewirkt werden, dass der gemessene Füllstand von dem maximalen Füllstand subtrahiert wird, um ein Maß für das noch vorhandene Luftvolumen zur Verfügung zu stellen, und dass dieser zu dem Luftvolumen proportionale Wert anschließend mit dem ggf. dynamisierten Reglerausgangssignal multipliziert wird.

Eine weitere, alternative oder kumulative Modifikationsmöglichkeit kann von einem Drucksignal für den außenbordseitigen Druck hergeleitet werden, um ein tauchtiefenkorrigiertes Regelsignal zu erhalten. Hierbei soll vor allem der Tatsache entsprochen werden, dass bei niedrigen Tauchtiefen die von dem Wellengang hervorgerufenen Schwankungen des Außendrucks möglicherweise in der Größenordnung der gewünschten Druckdifferenz liegen und somit zu extremen Schwingungen innerhalb des erfindungsgemäßen Regelkreises Anlass geben könnten. Da sich in ungünstigen Fällen hieraus Instabilitäten ergeben könnten, kann im Rahmen einer derartigen Tauchtiefenkorrektur bei niedrigen Tauchtiefen eine Abschwächung des Regelsignals vorgenommen werden, um dadurch den Regelkreis zu beruhigen.

Schließlich kann weiterhin vorgesehen sein, dass das ggf. dynamisierte, füllstandskorrigierte und/oder tauchtiefenkorrigierte Regelsignal begrenzt wird, um weiteren Sollwerten, insbesondere hinsichtlich der Geräuschanforderung, zu entsprechen. Hierbei soll Begrenzung auch im Sinne von einer Minderung des Proportionalitätsfaktors bei großen Amplituden des Regelsignals verstanden werden, um bspw. starke und damit laute Regelungsmaßnahmen zu vermeiden, was insbesondere bei militärischen Unterwasserfahrzeugen wichtig sein kann.

Das erfindungsgemäße Regelungskonzept lässt sich vorteilhaft durch eine unterlagerte Regelung für die Änderungsgeschwindigkeit der Druckdifferenz ergänzen, der das ggf. dynamisierte, füllstandskorrigierte, tauchtiefenkorrigierte und/oder begrenzte Druckdifferenz-Regelsignal als Sollwert mitgeteilt wird. Diese mehrteilige Regelungsstruktur kann dazu verwendet werden, um Sprünge in der Änderungsgeschwindigkeit der Druckdifferenz zu vermeiden, wodurch ebenfalls eine Besänftigung des Regelkreises erreicht wird, so dass die von der Anordnung erzeugten Geräusche auf ein Minimum abgesenkt werden können.

Der für die unterlagerte Regelschleife benötigte Istwert für die Änderungsgeschwindigkeit der Druckdifferenz lässt sich nach der Lehre der Erfindung aus dem gemessenen Istwert der Druckdifferenz zwischen dem Druck in der betreffenden Regelzelle einerseits und dem außenbordseitigen Wasserdruck andererseits durch Differentiation bestimmen. Da eine derartige Differentiation mittels preiswerter Elektronikbausteine problemlos realisiert werden kann, steht einer erfindungsgemäßen Kaskadenregelung kein technologisches Hindernis im Wege.

Ein weiterer Schritt des erfindungsgemäßen Verfahrens besteht darin, dass die Änderungsgeschwindigkeit des Druckdifferenzistwerts von dem als Sollwertsignal verwendeten, ggf. modifizierten Regelsignal der überlagerten Regelung für die Druckdifferenz zwischen Regelzelle und außenbordseitigem Wasserdruck subtrahiert wird, um ein Maß für die Regelabweichung der unterlagerten Regelung für die Änderungsgeschwindigkeit der Druckdifferenz zu erhalten. Dieser Verfahrensschritt dient der Vereinfachung einer nachgeschalteten Regelung, indem deren Aufgabe darauf reduziert wird, das solchermaßen bestimmte Maß für die Regelabweichung der unterlagerten Regelung auf null abzugleichen.

Weiterhin kann zur Verbesserung der Dynamik bei Sollwertänderungen des vorgebbaren Druckdifferenzsollwertes eine Korrektur des Regelabweichungssignals der unterlagerten Regelung für die Änderungsgeschwindigkeit der Druckdifferenz anhand des Druckdifferenzsollwertes vorgenommen werden, insbesondere mittels eines durch Differentiation aus dem Druckdifferenzsollwert abgeleiteten Signals. Auch an dieser Stelle kann ein von dem vorgebbaren Druckdifferenzsollwert abgeleiteter Differentialanteil eingeschleift werden, da infolge der untergeordneten Regelschleife für die Änderungsgeschwindigkeit des Druckdifferenzistwertes ggf. eine sprungartige Veränderung dieser Regelgröße vermieden werden kann.

Auch im Rahmen der unterlagerten Regelung für die Änderungsgeschwindigkeit der Druckdifferenz lässt sich vorteilhaft eine zu der ggf. dynamisierten Regelabweichung, deren Integral und/oder Differential proportionale Funktion als Regelsignal für die Änderungsgeschwindigkeit der Druckdifferenz bilden. Um sprunghafte Änderungen der Regelgrößen zu vermeiden, sollte der Differentialanteil hierbei nicht zu groß gewählt oder gar weggelassen werden.

In Weiterbildung des Erfindungsgedankens kann ferner vorgesehen sein, dass aus dem Regelsignal insbesondere für die Änderungsgeschwindigkeit der Druckdifferenz Ansteuersignale für ein stromaufwärts des Behälteranschlusses für ein gasförmiges Druckmedium angeordnetes Belüftungsventil einerseits sowie für ein stromabwärts des Behälteranschlusses für das Druckmedium angeordnetes Entlüftungsventil andererseits abgeleitet werden. Die erfindungsgemäße Regelstrecke hat die Besonderheit, dass für eine Erhöhung des Zellendrucks das Belüftungsventil geöffnet werden muss, wobei ein stromabwärts desselben angeordnetes Entlüftungsventil geschlossen sein sollte, um Druckverluste zu vermeiden, während andererseits bei Öffnung des Entlüftungsventils zwecks Senkung des Zellendrucks das Belüftungsventil geschlossen sein sollte. Aus dem für die Einflussnahme auf die Strecke relevanten Regelsignal müssen demnach Ansteuersignale für zwei Stellglieder erzeugt werden, wobei je eines der als Ventile ausgebildeten Stellglieder je einer der beiden, möglichen Polaritäten des relevanten Regelsignals zugeordnet ist.

Die aus dem relevanten Regelsignal zu generierenden Ansteuersignale sollten dabei derart beschaffen sein, dass sie eine kontinuierliche Verstellung des betreffenden Ventils bewirken. Dadurch kann die Stärke des Luftstroms kontinuierlich beeinflusst werden, so dass eine sehr gefühlvolle und damit äußerst stabile Regelung erzielt werden kann.

Die tatsächliche Stellung der zu betätigenden Be- und Entlüftungsventile kann wiederum durch schwankende Randbedingungen verursacht von der gemäß den Ansteuersignalen gewünschten Stellung abweichen, bspw. infolge von herstellungsbedingten Toleranzen, Spannungsschwankungen, korrosionsbedingter Erhöhung von Reibungsbeiwerten, Verschleiß, etc. Um dennoch die Ventile exakt in die gewünschte Stellung verfahren zu können, ist erfindungsgemäß ferner vorgesehen, dass die aktuellen Ventilstellungen erfasst werden. Somit erhält die erfindungsgemäße Regelung bzw. Ansteuerschaltung ein Rückmeldesignal, welches dieser Aufschluss darüber ergibt, ob die berechneten Ventilstellungswerte auch tatsächlich angefahren worden sind.

Die Rückmeldung der aktuellen Ventilstellungen erlaubt ferner eine gegenseitige Verriegelung der beiden Ventile, derart, dass die Ansteuersignale für ein Ventil mit der aktuellen Ventilstellung des jeweils anderen Ventils verknüpft werden. Dadurch kann gewährleistet werden, dass ein Ventil erst geöffnet wird, sobald das andere vollständig geschlossen ist, um Druckverluste zu vermeiden.

Ein weiteres, bevorzugtes Merkmal der Erfindung liegt darin, dass die Ansteuersignale für die Ventile aus dem ggf. durch Verriegelung modifizierten Regelsignal insbesondere für die Änderungsgeschwindigkeit der Druckdifferenz durch je eine unterlagerte Ventilstellungsregelung gewonnen werden. Eine derartige Positionsregelung für den aktiven Teil des Be- und Entlüftungsventils gewährleistet eine höchst präzise Verstellung, wobei die jeweils erforderlichen Ansteuersignale in der für die betreffende Ventilstellung erforderlichen Amplitude durch die betreffende Regelschleife individuell erzeugt werden.

Auch im Rahmen einer Ventilstellungsregelung sollte der erfasste Ventilstellungswert von dem als Sollwert verwendeten, ggf. durch Verriegelung modifizierten Regelsignal insbesondere für die Änderungsgeschwindigkeit der Druckdifferenz subtrahiert werden, um ein Maß für die Regelabweichung zu erhalten. Wenn dieses Signal für die Regelabweichung zu null abgeglichen ist, so hat das betreffende Ventil die von dem übergeordneten Regelsignal bestimmte Stellung eingenommen, und der übergeordnete Regelungskreis kann stets von einer optimalen Einhaltung der angeforderten Ventilstellungen ausgehen, auch wenn im Einzelnen die elektrischen oder mechanischen Parameter der betroffenen Ventile voneinander abweichen.

Die Regelabweichung kann insbesondere dadurch minimiert werden, dass im Rahmen der Ventilstellungsregelung eine zu der Regelabweichung der Ventilstellung, deren Integral und/oder Differential proportionale Funktion als Ansteuersignal für das betreffende Ventil gebildet wird. Insbesondere ein Integralanteil führt hierbei dazu, dass das Ansteuersignal solange angehoben bzw. abgesenkt wird, bis das Ventil seine ihm vorbestimmte Stellung eingenommen hat und dadurch die Regelabweichung zu null geworden ist.

Zur Durchführung des erfindungsgemäßen Verfahrens muss ein erfindungsgemäßes Unterwasserfahrzeug mit einer entsprechend konstruierten Vorrichtung ausgerüstet sein. Diese zeichnet sich aus durch einen Schaltkreis zur Regelung der Druckdifferenz zwischen dem Druck in einem zwecks Veränderung des Fahrzeuggewichts mit Wasser und/oder einem Gas, insbesondere Luft, befüllbaren Behälter einerseits und dem außenbordseitigen Wasserdruck andererseits auf einen vorgegebenen Sollwert.

Eine derartige Schaltkreisanordnung kann auf unterschiedlichste Art realisiert sein. Einerseits besteht die Möglichkeit, die einzelnen Komponenten dieses Schaltkreises mechanisch aufzubauen; zur Gewichts- und Platzersparnis können jedoch mit Ausnahme der Sensoren und Stellglieder auch elektrische oder elektronische Komponenten verwendet werden, und schließlich ist auch eine Zusammenfassung dieser Komponenten zu einem integrierten Schaltkreis möglich, wobei dieser auch als programmierbarer Baustein konzipiert sein kann, der seine Funktion durch ein spezielles Steuerprogramm erhält. Allen derartigen Regelungskonzepten gemeinsam ist, dass der Innendruck in der betreffenden Regelzelle über ein oder mehrere Stellglieder derart beeinflusst wird, dass er stets dem außenbordseitigen Wasserdruck mit einem dem vorgebbaren Druckdifferenzsollwert entsprechenden Offset nachgeführt wird. Als von diesem Schaltkreis beeinflusste Stellglieder dienen hierbei das Be- und das Entlüftungsventil für die betreffende Regelzelle, und ein für die Rückkopplung erforderliches Istwertsignal wird durch einen oder mehrere Drucksensoren erzeugt.

Obzwar der Druckdifferenzistwert auch mittels getrennter Drucksensoren für den Regelzellendruck einerseits und den außenbordseitigen Wasserdruck andererseits erzeugt werden kann, bevorzugt die Erfindung die Verwendung eines einzigen Sensors für die Druckdifferenz zwischen dem Druck in der Regelzelle einerseits und dem außenbordseitigen Wasserdruck andererseits. Da derartige Differenzdrucksensoren nur einen geringen konstruktiven Mehraufwand bedingen, andererseits die Störanfälligkeit durch eine Verminderung der Bauteile reduziert wird, verdient diese Anordnung den Vorzug. Auch wird dabei der Kalibrierungsaufwand reduziert und ein elektronischer Subtraktionsbaustein entfällt ebenfalls.

Weitere Vorteile bietet eine Einrichtung zur Subtraktion eines Ausgangssignals des Sensors für die Druckdifferenz zwischen dem Behälterinnendruck und dem außenbordseitigen Wasserdruck von einem vorgegebenen Sollwertsignal. Diese Einrichtung erzeugt solchermaßen ein Signal für die aktuelle Regelabweichung, das unter Ausregelung des Istwertes auf null abgeglichen werden kann.

Im Rahmen des erfindungsgemäßen Regelkreises kann das Ausgangssignal der Subtraktionseinrichtung für den Soll- und Istwert der Druckdifferenz dem Eingang eines Reglerbausteins zugeführt sein, dessen Ausgangssignal proportional zu seinem Eingangssignal, dessen Integral und/oder Differential ist. Hierbei dient der Integralanteil vorzugsweise dazu, die Regeldifferenz dauerhaft exakt auf null auszuregeln, während ein Differentialanteil zwar die Dynamik des Regelkreises verbessert, andererseits aber zur Vermeidung von Instabilitäten bzw. zur Dämpfung von evtl. durch den Seegang etc. angestoßenen Schwingungen eher klein gehalten werden sollte.

Als weiterer Bestandteil des erfindungsgemäßen Regelkreises kann eine Additionseinrichtung vorgesehen sein, in welcher dem Ausgangssignal des Druckdifferenz-Regelbausteins ein von dem Druckdifferenz-Sollwert insbesondere durch Differentiation abgeleitetes Signal hinzugefügt wird, um ein dynamisiertes Regelsignal zu erhalten. Diese Maßnahme kann dazu verwendet werden, um eine selektiv auf Sollwertänderungen reagierende Dynamik zu erzeugen, während schnelle Istwertänderungen, welche insbesondere auch durch den Seegang vorgetäuscht werden können, durch Weglassen eines Differentialanteils bei dem erfindungsgemäßen Regler gedämpft oder zumindest nicht verstärkt werden.

Wie oben bereits ausgeführt, werden die Eigenschaften der Regelstrecke von einer Vielzahl weiterer Faktoren beeinflusst, und um hier eine Adaption des Regelsignals vorzunehmen, kann dem Reglerbaustein oder der ausgangsseitig an diesen angeschlossenen Additionseinrichtung wenigstens ein Baustein zur Modifikation des Regelsignals anhand eines oder mehrerer Signale nachgeordnet sein. Diese Modifikationsbausteine können auf den unterschiedlichsten Wegen auf das Regelsignal einwirken: Verstärkend, abschwächend, begrenzend, etc.

Das Regelsignal kann bspw. von einem Baustein modifiziert werden, dem das Ausgangssignal eines Sensors für den Füllstand in der betreffenden Regelzelle zugeführt ist. Indem dieser Modifikationsbaustein Informationen über den aktuellen Füllstand in der betreffenden Regelzelle erhält, kann dieser das Regelsignal dem verbleibenden Luftvolumen entsprechend anpassen, und dieser Baustein kann zu diesem Zweck als Multiplikator ausgebildet sein, der das Regelsignal mit einem zu dem verbleibenden Luftvolumen proportionalen Faktor multipliziert.

An dem Signaleingang eines anderen Bausteins zur ggf. weiteren Modifikation des Regelsignals lässt sich das Ausgangssignal eines Sensors für den außenbordseitigen Wasserdruck anschließen, wodurch dieser Modifikationsbaustein zumindest näherungsweise die aktuelle Tauchtiefe ermitteln kann. Seine Aufgabe ist es, bei niedrigen Tauchtiefen das Regelsignal abzuschwächen und dadurch Schwingungen in dem Regelkreis, wie sie durch den Seegang bei derart geringen Tauchtiefen angestoßen werden, abzudämpfen. Er kann daher eine Übertragungsfunktion haben, die bei größeren Tauchtiefen etwa den Wert 1 besitzt, bei kleineren Tauchtiefen dagegen kleiner als 1 ist.

Ein wiederum anderer Baustein, der vorzugsweise zur Begrenzung des ggf. modifizierten Regelsignals verwendet wird, verfügt über einen Eingang für ein vorgegebenes oder vorgebbares Sollwertsignal hinsichtlich der Geräuschanforderung. Entsprechend diesem Geräuschsollwert kann das Regelsignal durch Begrenzung gedrosselt oder abgeschwächt werden, so dass sämtliche Aktionen des Regelkreises mit verminderter Intensität ausgeführt werden und dadurch sowohl abrupte Schaltveränderungen wie auch starke Luft- und/oder Wasserbewegungen vermieden werden.

Zur Verbesserung der Regeleigenschaften sieht die Erfindung eine Kaskadenregelung vor, mit einem unterlagerten Schaltkreis zur Regelung der Änderungsgeschwindigkeit der Druckdifferenz, dessen Sollwerteingang das ggf. modifizierte Ausgangssignal des Druckdifferenz-Reglerbausteins zugeführt ist. Eine derartige Reglerstruktur bietet den Vorteil, dass die Änderungsgeschwindigkeit der Druckdifferenz nicht weitgehend sich selbst überlassen bleibt, sondern möglichst exakt einem ggf. durch die verschiedensten Modifikationsbausteine beeinflussten Sollwertsignal nachgeführt wird. Hierdurch ist eine weitere Eingriffsstelle geschaffen, an der einerseits die oben bereits beschriebenen Modifikationsbausteine angekoppelt werden können, und andererseits kann durch eine Trennung der Regler für den übergeordneten und unterlagerten Regelkreis das Führungsverhalten der betreffenden Regelkreise durch optimierte Reglerstrukturen und/oder -parameter unabhängig voneinander vorgegeben werden.

Es liegt im Rahmen der Erfindung, dass das Ausgangssignal des Sensors für die Druckdifferenz zwischen dem Druck in der betreffenden Regelzelle einerseits und dem außenbordseitigen Wasserdruck andererseits einem Baustein zugeführt wird, der daraus das Zeitdifferential berechnet. Mit diesem Baustein ist es möglich, aus dem vorzugsweise kontinuierlich gemessenen Istwert der Druckdifferenz zwischen Regelzelle und außenbordseitigem Wasserdruck einen Istwert für die Änderungsgeschwindigkeit dieser Druckdifferenz zu bestimmen. Dabei kann dieser Baustein als analoger Differentiator ausgebildet sein, so dass das Differential nahezu verzögerungsfrei sowie zu jedem Zeitpunkt bestimmt wird, andererseits ist es auch möglich, dem Druckdifferenzistwertsignal in kurzen Zeitabständen Abtastwerte zu entnehmen, diese zu digitalisieren und aus der Differenz aufeinanderfolgender Digitalwerte das Differential zu bestimmen.

Die weitere Verarbeitung dieses Istwertsignals für die Änderungsgeschwindigkeit der Druckdifferenz findet in einer Subtraktionseinrichtung statt, wo dieses Signal von dem ggf. modifizierten Ausgangssignal des Druckdifferenz-Reglerbausteins subtrahiert wird, um ein Signal für die Regelabweichung des unterlagerten Regelkreises für die Änderungsgeschwindigkeit der Druckdifferenz zu erhalten. Hierdurch wird ein Signal geschaffen, dessen Absolutwert der Amplitude ein Kriterium für den Abstand des tatsächlichen Betriebspunkts von dem gewünschten Betriebspunkt darstellt und von einem Reglerbaustein durch Veränderung des Betriebspunktes der Strecke auf null abzugleichen ist.

Die erfindungsgemäße Kaskadenregelung bietet die weitere Möglichkeit, dem Signal für die Regelabweichung des unterlagerten Regelkreises für die Änderungsgeschwindigkeit der Druckdifferenz ein von dem Druckdifferenz-Sollwertsignal insbesondere durch Differentiation abgeleitetes Signal hinzuzufügen, um ein dynamisiertes Regelabweichungs-Signal für den unterlagerten Regelkreis zu erhalten. Dies wird bevorzugt in einer Additionseinrichtung durchgeführt, der die betreffenden Signale zugeführt sind; ggf. kann diese Additionseinrichtung auch mit der Subtraktionseinrichtung für die Bildung der Regelabweichung des unterlagerten Regelkreises integriert sein, bspw. durch parallelen Anschluss mehrerer Eingänge an dem invertierenden und/oder nicht invertierenden Eingang eines Operationsverstärkers. Indem hier eine Ankopplungsmöglichkeit für ein aus dem Druckdifferenz-Sollwertsignal gewonnenen Differentialanteil geschaffen ist, kann dieser einerseits an dem übergeordneten Regler vorbeigeführt sein, um dessen Schwingungsneigung zu reduzieren, andererseits können von diesem Differentialanteil herrührende Sprünge des Regelabweichungssignals für den unterlagerten Regelkreis durch eine entsprechende Auslegung des unterlagerten Reglers von den Stellgliedern weitgehend ferngehalten werden, so dass deren Betätigungsgeschwindigkeit einen vorgegebenen Wert nicht überschreitet.

In Weiterbildung des Erfindungsgedankens kann der Reglerbaustein des unterlagerten Regelkreises derart aufgebaut sein, dass sein Ausgangssignal proportional zu dem an seinem Eingang anliegenden, ggf. dynamisierten Regelabweichungs-Signal für die Änderungsgeschwindigkeit der Druckdifferenz ist; alternativ oder kumulativ hierzu kann in dem Ausgangssignal auch ein zu dem Integral und/oder Differential seines Eingangssignals proportionaler Anteil enthalten sein. Derartige Reglerstrukturen sind im Stand der Technik bekannt und hinlänglich untersucht. Durch unterschiedliche Gewichtung der verschiedenen Anteile in der Reglerfunktion kann der Regler an die betreffende Strecke angepasst werden; bspw. kann zur Vermeidung von Sprüngen des Reglerausgangssignals der Differential- und ggf. auch der Proportionalanteil mit einem kleinen Gewichtsfaktor versehen sein.

Der Druck in der Regelzelle kann erhöht werden, indem stromaufwärts des Behälteranschlusses für die Befüllung desselben mit einem gasförmigen Druckmedium, insbesondere Druckluft, ein Druckluftventil geöffnet wird, so dass das Druckmedium aus einem Vorratsdruckbehälter in die betreffende Regelzelle strömen kann; andererseits lässt sich der Druck in der Regelzelle dadurch senken, dass ein stromabwärts des Behälteranschlusses für dessen Entlüftung angeordnetes Entlüftungsventil geöffnet wird, so dass die in der Regelzelle befindliche komprimierte Luft in die Bootsatmosphäre entweichen kann. Diese Ventile werden gesteuert durch Signale, die von einer Baugruppe entsprechend dem Ausgangssignal des Reglerbausteins insbesondere für die Änderungsgeschwindigkeit der Druckdifferenz erzeugt werden. Dieser Baugruppe obliegt es somit, den Amplitudenwert des Reglerausgangssignals in potential- und leistungsmäßig den Ventilen angepasste Signale umzusetzen.

Indem - wie die Erfindung weiterhin vorsieht - das Be- und das Entlüftungsventil kontinuierlich verstellbar ausgebildet ist, kann der Öffnungsquerschnitt der betreffenden Ventile kontinuierlich verändert werden, so dass eine schnelle Reaktion möglich ist, ohne dass hierbei eines oder beide Ventile vollständig umgeschalten werden müssten. Für eine Regelungsstruktur mit unterlagertem Regler für die Änderungsgeschwindigkeit der Druckdifferenz ist eine entsprechend kontinuierliche Verstellbarkeit der Ventile geradezu essentiell, da die Zeitkonstante der sich auf- oder abbauenden Luftströmung klein gegenüber der Betätigungszeit eines Ventils ist.

Weitere Vorteile lassen sich erzielen durch Verwendung von Sensoren zur Erfassung der aktuellen Ventilstellungen des Be-und des Entlüftungsventils. Die Ausgangssignale dieser Sensoren geben Aufschluss darüber, ob die angesteuerten Ventile die gewünschte Stellung eingenommen haben, oder ob bspw. infolge von Parameterstreuungen, erhöhten Reibungskoeffizenten, etc. eine Abweichung gegenüber dem vorgegebenen Wert eingetreten ist.

Die Verwendung von zwei getrennten Ventilen für die Be- und Entlüftung der betreffenden Regelzelle bietet gegenüber einem umschaltbaren Ventil den Vorteil, dass ein Überströmen der unter Wasser kostbaren Luft aus den Druckluftvorratsbehältern direkt in die Bootsatmosphäre vermieden werden kann. Dies gelingt jedoch nur dann, wenn sichergestellt ist, dass niemals gleichzeitig beide Ventile geöffnet sind. Diesem Zweck dient eine im Rahmen der Baugruppe zur Erzeugung von Ansteuersignalen für das Be- und das Entlüftungsventil vorgesehene Schaltung, welche die Ansteuersignale für ein Ventil mit dem Sensorsignal für die aktuelle Ventilstellung des jeweils anderen Ventils verriegelt. Diese Schaltung sorgt dafür, dass beim Umschalten des Strömungspfads von einem Ventil auf das andere erst das vollständige Schließen des bisher geöffneten Ventils abgewartet wird, bis sodann das andere Ventil einen Öffnungsbefehl erhält.

Um durch die vielfältigsten Faktoren bedingte Abweichungen der tatsächlichen Ventilstellung gegenüber dem jeweils vorgegebenen Wert zu kompensieren, sollten im Rahmen der Ansteuerbaugruppe zur Erzeugung von Ansteuersignalen für das Be- und das Entlüftungsventil unterlagerte Regelkreise für die Ventilstellung des Be- und/oder des Entlüftungsventils vorgesehen sein. Durch eine geeignete Auslegung dieser unterlagerten Regelkreise kann sichergestellt werden, dass die tatsächliche Ventilstellung stets und in ausreichendem Umfang mit dem vorgegebenen Wert übereinstimmt, so dass der vorgeordnete Regelkreis eine idealisierte Funktion der Stellglieder voraussetzen darf. Dies ist auch insofern von Bedeutung, als hierdurch Alterungserscheinungen wie bspw. durch die aggressive Seeluft bedingte Korrosion im Bereich der Ventile, etc. aus der Regelstrecke eliminiert werden.

Die erste Komponente eines erfindungsgemäßen Regelkreises für die Ventilstellung des Be- und/oder Entlüftungsventils ist jeweils ein Baustein zur Subtraktion des Ausgangssignals des betreffenden Ventilstellungs-Sensors von dem als Sollwert für die Ventilstellung verwendeten, ggf. verriegelten Regelsignal insbesondere für die Änderungsgeschwindigkeit der Druckdifferenz, welcher an seinem Ausgang ein Signal für die Regelabweichung der Stellung des betreffenden Ventils liefert. Die Amplitude dieses Ausgangssignals enthält eine Information über den Abstand der aktuellen Ventilstellung gegenüber der gewünschten Ventilstellung kann damit zur Korrektur verwendet werden.

Schließlich entspricht es der Lehre der Erfindung, dass das Regelabweichungs-Signal des unterlagerten Regelkreises für die Ventilstellung dem Eingang eines Reglerbausteins zugeführt ist, dessen Ausgangssignal insbesondere proportional zu seinem Eingangssignal, dessen Integral und/oder Differential ist. Auch hier sieht die Erfindung demnach einen kontinuierlich arbeitenden Regler vor, der mit einer ausreichenden Dynamik, jedoch ohne Überschwingen für eine Identität zwischen Ventilstellungssoll- und -istwert sorgt.

Weitere Merkmale, Einzelheiten, Vorteile und Wirkungen auf der Basis der Erfindung ergeben sich aus der nachfolgenden Beschreibung eines bevorzugten Ausführungsbeispiels der Erfindung sowie anhand der Zeichnung. Hierbei zeigt:
- FIG 1: einen Verrohrungsplan mit den für die Erfindung wichtigen Komponenten eines Unterwasserfahrzeugs; sowie
- FIG 2: ein Blockschaltbild des erfindungsgemäßen Regelschaltkreises.

Die Bootshülle 1 trennt den Innenraum 2 des Unterwasserfahrzeugs von den umgebenden Wassermassen 3.

Um das Unterwasserfahrzeug 1, 2 auf einer gewünschten Tauchtiefe in einem Schwebezustand zu stabilisieren, ist wenigstens eine Regelzelle 4 vorgesehen. Neben dieser dem groben Gewichtsausgleich des Unterwasserfahrzeugs 1, 2 dienenden Regelzelle 4 können auch weitere, insbesondere dem Feinabgleich dienende Tieflenzzellen, welche in der Zeichnung nicht dargestellt sind, vorhanden sein.

Die Regelzelle 4 hat ein Volumen von vielen hundert Litern, und sie ist über ein Rohr 5 mit einer Öffnung 6 in der Bootshülle 1 verbunden, so dass sie mit Wasser 7 gefüllt werden kann. Der Zufluss wird ermöglicht durch das Öffnen einer Klappe 8 in dem Rohr 5, und die durchströmende Wassermenge kann durch einen ebenfalls in dem Rohr 5 angeordneten Durchflussgeber 9 überwacht werden. Das Füllen der Regelzelle 4 mit Wasser 7 (Fluten) erhöht deren Gewicht und damit das Gewicht des Unterwasserfahrzeugs 1, 2, so dass einem erhöhten Auftrieb in größeren Tauchtiefen das Gleichgewicht gehalten werden kann. Andererseits kann zur Stabilisierung des Unterwasserfahrzeugs 1, 2 in niedrigeren Tauchtiefen die Regelzelle 4 entleert werden (Lenzen), um dadurch deren Gewicht und damit das Gewicht des Unterwasserfahrzeugs 1, 2 zu reduzieren.

Die gewünschte Massebewegung (Fluten oder Lenzen der Regelzelle 4) wird bei jeweils geöffneter Klappe 8 durch die Einstellung des Druckes in einem Luftpolster 10 bewirkt, welches sich oberhalb des Wasserpegels 11 in der Regelzelle 4 befindet. Hierzu ist in der Oberseite 12 der Regelzelle 4 ein Luftein- bzw. -auslass 13 vorgesehen, der über ein mit einem Ventil 14 verschließbares Entlüftungsrohr 15 mit einer in die Bootsatmosphäre 2 führenden Rohrmündung 16 verbunden ist. Durch Öffnen dieses Entlüftungsventils 14 kann die Luft 10 aus der Regelzelle 4 entweichen, so dass ein Druckausgleich mit dem Druck in der Bootsatmosphäre 2 bis herab zu dem dort herrschenden atmosphärischen Druck stattfinden kann. Wird nun die Klappe 8 geöffnet, so drückt der demgegenüber erhöhte, außenbordseitige Wasserdruck durch die Rohrverbindung 5 Wasser 7 in die Regelzelle 4, so dass diese geflutet wird.

Andererseits ist der Luftein- und -auslass 13 der Regelzelle 4 mit einem weiteren, durch ein Ventil 17 absperrbaren Rohr 18 verbunden, welches über einen Druckminderer 19 mit einem oder mehreren Druckluftvorratsbehältern 20 gekoppelt ist. Bei einem derartigen Vorratsbehälter 20 kann es sich bspw. um eine Gruppe von Druckluftflaschen handeln, welche in aufgetauchtem Zustand des Unterwasserfahrzeugs mittels eines Kompressors gefüllt werden können. Dadurch herrscht in dem Druckluft-Vorratsspeicher 20 je nach Füllungsgrad ein Druck von etwa 180 bis 250 bar, der durch den Druckminderer 19 auf einen Luftdruck von etwa 50 bar in dem Belüftungsrohr 18 herabgesetzt wird. Unter der Wirkung dieses Überdruckes strömt bei geöffnetem Belüftungsventil 17 Druckluft 20 in die Regelzelle 4 und erhöht den Druck in dem dortigen Luftpolster 10. Übersteigt dieser Druck den außenbordseitigen Wasserdruck 3, fließt bei geöffneter Klappe 8 das Wasser 7 aus der Regelzelle 4 ab (Lenzen).

Eine wichtige Randbedingung für die Betätigung der Ventile 14, 17 ist, dass niemals beide Ventile 14, 17 gleichzeitig geöffnet sein sollen, da solchenfalls die Druckluft 20 mit hoher Geschwindigkeit in die Bootsatmosphäre 2 entweichen würde und damit der Druckluftvorrat 20 sich schnell erschöpfen könnte.

Zu beachten ist ferner, dass das Fluten der Regelzelle 4 in entlüftetem Zustand vermieden werden sollte, da solchenfalls das Wasser 7 mit sehr hoher Geschwindigkeit und damit auch mit hoher Geräuschentwicklung durch das Rohr 5 strömt.

Schließlich ist auch zu beachten, dass die Klappe 8, welche in dem Rohr 5 "von und nach Regelzelle" angeordnet ist, ein vergleichsweise träges Gebilde darstellt, welches zum vollständigen Schließen bzw. Öffnen mehrere Sekunden (bspw. 10 Sekunden) benötigt, während der noch große Wassermengen 7 in die oder aus der Regelzelle 4 strömen können, so dass insbesondere der Schließvorgang der Klappe 8 bereits zu einem Zeitpunkt eingeleitet werden muss, zu dem der Füllstand 11 in der Regelzelle 4 noch nicht dem gewünschten Wert entspricht. Der zeitliche Versatz, um den der Schließbefehl vorgezogen werden muss, ist zwar weitgehend konstant, jedoch hängt die Menge des während dieser Schließphase noch durchströmenden Wassers 7 insbesondere auch von der Druckdifferenz zwischen dem Innendruck der Regelzelle 4 und dem außenbordseitigen Wasserdruck 3 ab. Je größer diese Druckdifferenz ist, um so größer wird die Strömungsgeschwindigkeit in dem Rohr 5 sein und demzufolge wird auch die noch durchströmende Wassermenge 7 variieren. Aufgrund einer Vielzahl von Faktoren kann die Rest-Durchflussmenge 9 nicht ohne großen mathematischen Aufwand berechnet werden, und dennoch ist keine Gewähr dafür gegeben, dass nicht trotzdem noch erhebliche Abweichungen auftreten.

Da die Druckdifferenz zwischen der Regelzelle 4 und dem außerbordseitigen Wasserdruck 3 von entscheidender Bedeutung für die Rest-Durchflussmenge 9 beim Schließen der Klappe 8 ist, sieht die Erfindung vor, diese Druckdifferenz im Rahmen einer Regelung möglichst konstant zu halten, damit für den Rest-Durchfluss 9 beim Schließen der Klappe 8 ein experimentell ermittelter Wert verwendet werden kann, der auch in eine Füllstandsabweichung umgerechnet werden kann, bei welcher sodann der Schließvorgang der Klappe 8 einzuleiten ist.

Um die Druckdifferenz zwischen der Regelzelle 4 und dem außerbordseitigen Wasserdruck 3 einregeln zu können, ist ein Differenzdrucksensor 21 vorgesehen, der zu diesem Zweck über Rohrverbindungen 22, 23 mit der Regelzelle 4 einerseits und einer Öffnung 24 in der Bootshülle 1 andererseits kommuniziert und dadurch von zwei Seiten mit den unterschiedlichen Druckpegeln 3, 4 beaufschlagt wird. Natürlich kann das Rohr 23 anstelle mit der Bootshülle 1 auch mit dem Mündungsbereich 6 des Rohrs 5 verbunden sein.

Aufgabe der Regelung ist es, in Abhängigkeit von der gemessenen Druckdifferenz 21 durch Betätigung der Be- und Entlüftungsventile 17, 14 den Druck des Luftpolsters 10 in der Regelzelle 4 dem außenbordseitigen Wasserdruck 3 derart nachzuführen, dass die Druckdifferenz 21 stets einem vorgegebenen Sollwert 25 entspricht. Gelingt dies, so ist die Rest-Durchflussmenge 9 durch das Rohr 5 beim Schließen der Klappe 8 unabhängig von dem Füllstand 11 in der Regelzelle 4 konstant, und bei Verwendung eines experimentell bestimmten Vorhaltewertes für das Einleiten des Schließvorgangs der Klappe 8 kann mit guter Näherung erreicht werden, dass der endgültig sich einstellende Regelzellenfüllstand 11 ziemlich exakt dem gewünschten Füllstand entspricht. Somit bereitet es keine Schwierigkeiten, das Gewicht des Unterwasserfahrzeugs 1, 2 in definiertem Umfang zu verstellen und dadurch eine Stabilisierung in unterschiedlichen Tauchtiefen herbeizuführen.

Die Struktur des erfindungsgemäßen Regelkreises 26 für die Druckdifferenz zwischen der Regelzelle 4 und dem außerbordseitigem Wasserdruck 3 ist in FIG 2 wiedergegeben.

Man erkennt einen Sollwertgeber 25, der entweder manuell oder fest eingestellt sein kann oder bspw. von dem Ausgangssignal eines übergeordneten Regelkreises für die Durchflussgeschwindigkeit oder -menge 9 in dem Rohr 5 von und nach der Regelzelle 4 abgegriffen werden kann.

Von diesem Sollwertsignal 25 wird der von dem Differenzdruckgeber 21 gelieferte Istwert subtrahiert 27, um ein zu der aktuellen Regelabweichung proportionales Signal 28 zu erzeugen. Sofern es einem nachgeschalteten Regler 29 gelingt, dieses Regelabweichungssignal 28 auf null auszuregeln, sind optimale Voraussetzungen für ein definiertes Betätigen der Klappe 8 von und nach der Regelzelle 4 geschaffen.

Im Rahmen des Regelbausteins 29 können unterschiedliche Strukturen Verwendung finden, vorzugsweise wird hier jedoch ein Regler mit Proportional- und Integralanteil eingesetzt, da ein solcher bei ausreichender Dynamik in der Lage ist, eine Regelabweichung dauerhaft auf null auszuregeln. Auf einen Differentialanteil kann an dieser Stelle evtl. verzichtet werden, um die Regelung so weit als möglich zu beruhigen. Stattdessen kann dem Ausgangssignal 30 des Reglers 29 das Signal eines Vorsteuerungsblockes 31 additiv überlagert 32 werden, wodurch bspw. die Dynamik bei Änderungen des Sollwertes 25 verbessert wird. Zu diesem Zweck kann die Vorsteuerung 31 bspw. als differenzierender Baustein ausgebildet sein.

Ferner kann das solchermaßen dynamisierte Regelsignal 33 in weiteren, nachgeschalteten Baugruppen modifiziert und dadurch an die aktuellen Randbedingungen angepasst werden.

Hierbei besteht die Möglichkeit im Rahmen eines ersten Modifikationsbausteins 34 eine Verknüpfung mit dem Ausgangssignal 35 eines Sensors 36 für den Füllstand 11 in der Regelzelle 4 vorzunehmen. Damit kann die Tatsache berücksichtigt werden, dass mit steigendem Füllstand 11 das Volumen des Luftpolsters 10 abnimmt und daher bereits geringere, zu- oder abströmende Luftmengen zu jeweils verstärkten Druckänderungen in der Regelzelle 4 beitragen. Hier lässt sich eine Korrektur erreichen, indem durch Subtraktion des aktuell gemessenen Füllstandes 36 von dem maximalen Füllungszustand der Regelzelle 4 das Volumen des Luftpolsters 10 berechnet wird und sodann dieser Wert bspw. multiplikativ mit dem Regelsignal 33 verknüpft wird, damit bei großem Luftpolster 10 mit einem entsprechend großen Regelsignal 37 eine entsprechend weite Aussteuerung der Ventile 14, 17 bewirkt wird, während bei hohem Füllstand 36 die Ventilaussteuerung entsprechend zurückgenommen wird.

Ein zweiter, vorzugsweise in Reihe geschalteter Modifikationsbaustein 38 erhält neben dem füllstandkorrigierten Regelsignal 27 das Ausgangssignal 39 eines Sensors 40 für den außenbordseitigen Wasserdruck 3. Mit dieser Information kann der Modifikationsbaustein 38 etwa die aktuelle Tauchtiefe des Unterwasserfahrzeugs 1, 2 abschätzen. Seine vorwiegende Aufgabe liegt darin, bei niedrigen Tauchtiefen eine Abschwächung des Regelsignals 41 zu bewirken, damit trotz des in diesem Bereich stark spürbaren Einflusses des Wellenganges die Regelung nicht ins Schwingen gerät.

Ein weitere Modifikationsbaustein 42 ist mit dem tauchtiefenkorrigierten Regelsignal 41 einerseits und mit einem Sollwertgeber 43, an welchem die aktuelle Geräuschanforderung einstellbar ist, andererseits gekoppelt. Gemäß der hier vorwählbaren Geräuschreduzierung kann das Regelsignal 44 zusätzlich begrenzt werden, damit die Ventile 14, 17 nur in beschränktem Umfang geöffnet werden und somit nur ein minimales Geräusch erzeugen.

Gemäß der Lehre der Erfindung wird das solchermaßen modifizierte Regelsignal 44 jedoch nicht zum Ansteuern der Ventile 14, 17 direkt verwendet, sondern vielmehr als Sollwert für eine Regelung der Änderungsgeschwindigkeit der Druckdifferenz 21. Um hier einen aktuellen Vergleichswert zu erhalten, wird von der gemessenen Druckdifferenz 21 in einem nachgeschalteten Baustein 45 eine Differentialfunktion gebildet, um auf diesem Weg ein Istwertsignal 46 für die Änderungsgeschwindigkeit der Druckdifferenz 21 zu erhalten. Dieser Istwert 46 wird von einem Subtraktionsbaustein 47 von dem als Sollwert verwendeten, modifizierten Regelsignal 44 subtrahiert, um ein Signal 48 für die Regelabweichung zur Verfügung zu stellen.

Alternativ oder kumulativ zu der Einschleifung des Ausgangssignals 49 der Vorsteuerbaugruppe 31 an dem Ausgang 30 des Reglers 29 kann dieses auch dem Regelabweichungssignal 48 additiv hinzugefügt werden, vorzugsweise an einem zu dem Sollwertsignal 44 parallelen Eingang des Subtraktionsbausteins 47.

Das solchermaßen ggf. dynamisierte Regelabweichungssignal 48 wird dem Eingang 50 eines unterlagerten Reglers 51 mitgeteilt, welchem es obliegt, durch Erzeugung eines geeigneten Regelsignals 52 derart auf die Regelstrecke 4 einzuwirken, dass der Istwert 46 für die Änderungsgeschwindigkeit der Druckdifferenz 21 im stationären Zustand möglichst exakt mit dem Sollwertsignal 44 übereinstimmt. Auch der Regler 51 des unterlagerten Regelkreises für die Änderungsgeschwindigkeit 46 der Druckdifferenz 21 kann mit einem Proportional- und Integral- sowie ggf. auch einem Differential-Anteil aufgebaut sein, jedoch kann letzterer zur Beruhigung des Regelkreisverhaltens auch weggelassen werden.

Dem Regler 51 nachgeschaltet ist eine Ansteuerbaugruppe 53, deren Aufgabe es ist, das Regelsignal 52 des unterlagerten Reglers 51 in Ansteuersignale 54, 55 für die Stelleinrichtungen 56, 57 der Luftsteuerventile 14, 17 umzusetzen.

Hierbei muss wie bereits erwähnt darauf geachtet werden, dass die beiden Ventile 14, 17 niemals gleichzeitig geöffnet sind, da ansonsten die Druckluft 20 ungenutzt in die Bootsatmosphäre 2 entweichen würde. Zu diesem Zweck ist jedem der beiden Ventile 14, 17 ein Ventilstellungssensor zugeordnet, deren Ausgangssignale 58, 59 zu der Ansteuerbaugruppe 53 zurückgeführt sind. Dort können sie von einer Verriegelungsbaugruppe 60 dazu verwendet werden, einen von dem Reglerausgangssignal 52 abgeleiteten Ventilöffnungssollwert 61, 62 erst dann frei zugeben, wenn das jeweils andere Ventil 14, 17 vorher nachweislich des betreffenden Rückmeldesignals 58, 59 definitiv geschlossen worden ist.

Des Weiteren wird der solchermaßen erzeugte Ventilöffnungssollwert 61, 62 nicht direkt auf die Stelleinrichtung 56, 57 des betreffenden Ventils 14, 17 geschalten, sondern als Sollwert einem Ventilstellungsregler 63, 64, zugeleitet, der darüber hinaus auch das Rückmeldesignal 58, 59 des betreffenden Ventilstellungssensors erhält. Hieraus kann der Ventilsstellungsregler 63, 64 die Abweichung der aktuellen Ventilstellung 58, 59 gegenüber dem von der Verriegelungsbaugruppe 60 stammenden Ventilöffnungssollwert 61, 62 bestimmen und nach einer festgelegten Regelfunktion entsprechende Ansteuersignale 54, 55 für die Stelleinrichtung 56, 57 des betreffenden Ventils 14, 17 erzeugen. Dadurch ist es möglich, stets den gewünschten Ventilstellungswert einhalten zu können, unabhängig davon, ob die Ventile durch Alterung, Korrosion oder sonstige Einflüsse abweichende Eigenschaften zeigen. Sofern die unterlagerten Ventilstellungsregler 63, 64 neben einem Proportionalanteil auch einen Integralanteil erhalten, ist sichergestellt, dass im stationären Zustand die tatsächlichen Ventilstellungen 58, 59 mit den vorgegebenen Stellungssollwerten 61, 62 übereinstimmen, so dass der übergeordnete Regler 51 für die Änderungsgeschwindigkeit der Druckdifferenz 21 davon ausgehen kann, dass sein Reglerausgangssignal 52 den Luftsteuerventilen 14, 17 eingeprägt wird. Alterungserscheinungen der Ventile oder sonstiger Einrichtungen werden daher ausgeschlossen, und der erfindungsgemäße Regelkreis 26 arbeitet über viele Jahre hinweg äußerst zuverlässig.

Für die verschiedenen Baugruppen der Regelung 26 können diskrete, analog arbeitende Elektronikbausteine verwendet werden, daneben ist jedoch auch eine Implementierung einer, mehrerer oder aller Signalverarbeitungsbaugruppen als Rechenprogramm in einer Datenverarbeitungsanlage möglich. Solchenfalls können die zumeist analogen Signale der Sensoren 21, 36, 40, 58, 59 wie auch die bspw. mittels Potentiometer vorgegebenen Sollwerte 25, 43 über Analog-Digital-Wandler digitalisiert und sodann bitweise eingelesen werden. Die Ausgangssignale bspw. der Ventilstellungsregler 63, 64 können sodann mit Hilfe von Digital-Analog-Wandlern in entsprechende Spannungspegel umgesetzt werden, welche sodann mittels nachgeschalteter Verstärker leistungsmäßig den Stelleinrichtungen 56, 57 angepasst werden.

## Patentansprüche

1. Verfahren zum Betrieb eines Unterwasserfahrzeugs (1,2), **dadurch gekennzeichnet, dass** die Druckdifferenz (21) zwischen dem Druck in einem zwecks Veränderung des Fahrzeuggewichts mit Wasser (7) und/oder einem Gas, insbesondere Luft (10), befüllbaren Behälter (4) einerseits und dem außenbordseitigen Wasserdruck (3) andererseits auf einen vorgebbaren Sollwert (25) geregelt (26) wird.

2. Verfahren nach Anspruch 1, **dadurch gekennzeichnet, dass** der Istwert der Druckdifferenz (21) zwischen dem Druck in einem zwecks Veränderung des Fahrzeuggewichts mit Wasser (7) und/oder einem Gas, insbesondere Luft (10), befüllbaren Behälter (4) einerseits und dem außenbordseitigen Wasserdruck (3) andererseits gemessen wird.

3. Verfahren nach Anspruch 1 oder 2, **dadurch gekennzeichnet, dass** der gemessene Istwert (21) der Druckdifferenz von dem vorgegebenen Sollwert (25) subtrahiert (27) wird, um ein Maß (28) für die Regelabweichung zu erhalten.

4. Verfahren nach einem der Ansprüche 1 bis 3, **dadurch gekennzeichnet, dass** im Rahmen der Regelung (26) für die Druckdifferenz (21) eine zu der Regelabweichung (28), deren Integral und/oder Differential proportionale Funktion als Regelsignal (30) gebildet (29) wird.

5. Verfahren nach einem der vorhergehenden Ansprüche, **dadurch gekennzeichnet, dass** das Regelsignal (30) zur Verbesserung der Dynamik bei Sollwertänderungen (25) additiv (32) mit einem von dem Sollwert (25) insbesondere durch Differentiation (31) abgeleiteten Signal (49) zu einem dynamisierten Regelsignal (33) verknüpft wird.

6. Verfahren nach einem der vorhergehenden Ansprüche, **dadurch gekennzeichnet, dass** das ggf. dynamisierte Regelsignal (30;33) durch ein oder mehrere Signale (35;39;43) beeinflusst wird.

7. Verfahren nach einem der vorhergehenden Ansprüche, **dadurch gekennzeichnet, dass** das ggf. dynamisierte Regelsignal (30;33) durch einen Füllstandsmesswert (35,36) für den zwecks Veränderung des Fahrzeuggewichts befüllbaren Behälter (4) modifiziert (34) wird, um ein füllstandskorrigiertes Regelsignal (37) zu erhalten.

8. Verfahren nach einem der vorhergehenden Ansprüche, **da** - **durch gekennzeichnet**, dass das ggf. dynamisierte und/oder füllstandskorrigierte Regelsignal (30; 33;37) durch ein Drucksignal (39,40) für den außenbordseitigen Druck (3) modifiziert (38) wird, um ein tauchtiefenkorrigiertes Regelsignal (41) zu erhalten.

9. Verfahren nach einem der vorhergehenden Ansprüche, **dadurch gekennzeichnet, dass** das ggf. dynamisierte, füllstandskorrigierte und/oder tauchtiefenkorrigierte Regelsignal (30;33;37;41) begrenzt (42) wird, um weiteren Sollwerten (43), insbesondere hinsichtlich der Geräuschanforderung, zu entsprechen.

10. Verfahren nach einem der vorhergehenden Ansprüche, **dadurch gekennzeichnet, dass** das ggf. dynamisierte, füllstandskorrigierte, tauchtiefenkorrigierte und/oder begrenzte Druckdifferenz-Regelsignal (30;33;37;41; 44) als Sollwert für eine unterlagerte Regelung (51) für die Änderungsgeschwindigkeit (46) der Druckdifferenz (21) verwendet wird.

11. Verfahren nach einem der vorhergehenden Ansprüche, **dadurch gekennzeichnet, dass** aus dem gemessenen Istwert (21) der Druckdifferenz zwischen dem Druck in dem betreffenden Behälter (4) einerseits und dem außenbordseitigen Wasserdruck (3) andererseits durch Differentiation (45) die Änderungsgeschwindigkeit (46) des Druckdifferenzistwerts (21) berechnet wird.

12. Verfahren nach einem der vorhergehenden Ansprüche, **dadurch gekennzeichnet, dass** die Änderungsgeschwindigkeit (46) des Druckdifferenzistwerts (21) von dem als Sollwertsignal verwendeten, ggf. modifizierten Regelsignal (44) der überlagerten Regelung (29) für die Druckdifferenz (21) zwischen dem Druck in einem zwecks Veränderung des Fahrzeuggewichts befüllbaren Behälter (4) einerseits und dem außenbordseitigen Wasserdruck (3) andererseits subtrahiert (47) wird, um ein Maß (48) für die Regelabweichung der unterlagerten Regelung (51) für die Änderungsgeschwindigkeit (46) der Druckdifferenz (21) zu erhalten.

13. Verfahren nach einem der vorhergehenden Ansprüche, **dadurch gekennzeichnet, dass** die Regelabweichung (48) der unterlagerten Regelung (51) für die Änderungsgeschwindigkeit (46) der Druckdifferenz (21) zur Verbesserung der Dynamik bei Sollwertänderungen (25) additiv (47) mit einem von dem Druckdifferenzsollwert (25) insbesondere durch Differentiation (31) abgeleiteten Signal (49) zu einem dynamisierten Regelabweichungssignal (48) verknüpft wird.

14. Verfahren nach einem der vorhergehenden Ansprüche, **dadurch gekennzeichnet, dass** im Rahmen der unterlagerten Regelung (51) für die Änderungsgeschwindigkeit (46) der Druckdifferenz (21) eine zu der ggf. dynamisierten Regelabweichung (48), deren Integral und/oder Differential proportionale Funktion als Regelsignal (52) für die Änderungsgeschwindigkeit der Druckdifferenz gebildet (51) wird.

15. Verfahren nach einem der vorhergehenden Ansprüche, **dadurch gekennzeichnet, dass** aus dem Regelsignal (52) insbesondere für die Änderungsgeschwindigkeit der Druckdifferenz Ansteuersignale (54,55) für ein stromaufwärts des Behälteranschlusses (13) für ein gasförmiges Druckmedium (20) angeordnetes Belüftungsventil (17) einerseits sowie für ein stromabwärts des Behälteranschlusses für das Druckmedium (10) angeordnetes Entlüftungsventil (14) andererseits abgeleitet (53) werden.

16. Verfahren nach einem der vorhergehenden Ansprüche, **dadurch gekennzeichnet, dass** die Ansteuersignale (54,55) für die Ventile (14,17) eine kontinuierliche Verstellung (56,57) derselben bewirken.

17. Verfahren nach einem der vorhergehenden Ansprüche,**dadurch gekennzeichnet, dass** die aktuellen Ventilstellungen erfasst werden (58,59).

18. Verfahren nach einem der vorhergehenden Ansprüche, **dadurch gekennzeichnet, dass** die Ansteuersignale (54,55) für die Ventile (14,17) mit der aktuellen Ventilstellung (59,58) des jeweils anderen Ventils (17,14) verriegelt (60) werden.

19. Verfahren nach einem der vorhergehenden Ansprüche, **dadurch gekennzeichnet, dass** die Ansteuersignale (54,55) für die Ventile (14,17) aus dem ggf. durch Verriegelung (60) modifizierten Regelsignal (52) insbesondere für die Änderungsgeschwindigkeit der Druckdifferenz durch je eine unterlagerte Ventilstellungsregelung (63,64) gewonnen werden.

20. Verfahren nach einem der vorhergehenden Ansprüche, **dadurch gekennzeichnet, dass** im Rahmen einer Ventilstellungsregelung (63,64) der erfasste Ventilstellungswert (58,59) von dem als Sollwert (61,62) verwendeten, ggf. durch Verriegelung modifizierten Regelsignal insbesondere für die Änderungsgeschwindigkeit der Druckdifferenz subtrahiert wird, um ein Maß für die Regelabweichung zu erhalten.

21. Verfahren nach einem der vorhergehenden Ansprüche, **dadurch gekennzeichnet, dass** im Rahmen der Ventilstellungsregelung (63,64) eine zu der Regelabweichung der Ventilstellung (58,59), deren Integral und/oder Differential proportionale Funktion als Ansteuersignal (54,55) für das betreffende Ventil (14,17) gebildet wird.

22. Vorrichtung zur Durchführung des Verfahrens nach einem der vorhergehenden Ansprüche, **gekennzeichnet durch** einen Schaltkreis (26) der die Druckdifferenz (21) zwischen dem Druck in einem zwecks Veränderung des Fahrzeuggewichts mit Wasser (7) und/oder einem Gas, insbesondere Luft (10), befüllbaren Behälter (4) einerseits und dem außenbordseitigen Wasserdruck (3) andererseits auf einen vorgebbaren Sollwert (25) regelt.

23. Vorrichtung nach Anspruch 22, **gekennzeichnet durch** einen Sensor (21) für die Druckdifferenz zwischen dem Druck in einem zwecks Veränderung des Fahrzeuggewichts mit Wasser (7) und/oder einem Gas, insbesondere Luft (10), befüllbaren Behälter (4) einerseits und dem außenbordseitigen Wasserdruck (3) andererseits.

24. Vorrichtung nach Anspruch 23, **gekennzeichnet durch** eine Einrichtung (27) zur Subtraktion des Ausgangssignals des Sensors (21) für die Druckdifferenz zwischen dem Behälterinnendruck (4) und dem außenbordseitigen Wasserdruck (3) von einem vorgegebenen Sollwertsignal (25).

25. Vorrichtung nach Anspruch 24, **dadurch gekennzeichnet, dass** das Ausgangssignal (28) der Subtraktionseinrichtung (27) für den Soll- und Istwert (25, 21) der Druckdifferenz dem Eingang eines Reglerbausteins (29) zugeführt ist, dessen Ausgangssignal (30) proportional zu seinem Eingangssignal (28), dessen Integral und/oder Differential ist.

26. Vorrichtung nach Anspruch 25, **dadurch gekennzeichnet, dass** dem Ausgangssignal (30) des Druckdifferenz-Reglerbausteins (29) in einer Additionseinrichtung (32) ein von dem Druckdifferenz-Sollwert (25) insbesondere durch Differentiation (31) abgeleitetes Signal (49) hinzugefügt wird, um ein dynamisiertes Regelsignal (33) zu erhalten.

27. Vorrichtung nach einem der Ansprüche 22 bis 26, **gekennzeichnet durch** wenigstens einen dem Reglerbaustein (29) oder der ausgangsseitig (30) an diesen angeschlossenen Additionseinrichtung (32) nachgeschalteten Baustein (34,38,42) zur Modifikation des Regelsignals (30;33) anhand eines oder mehrerer Signale (35,39,43).

28. Vorrichtung nach Anspruch 27, **gekennzeichnet durch** einen Sensor (36) für den Füllstand (11) in dem Behälter (4), dessen Ausgangssignal (35) einem Baustein (34) zur ggf. weiteren Modifikation des Regelsignals (30;33) zugeführt ist.

29. Vorrichtung nach einem der Ansprüche 27 oder 28, **gekennzeichnet durch** einen Sensor (40) für den außenbordseitigen Wasserdruck (3), dessen Ausgangssignal (39) einem Baustein (38) zur ggf. weiteren Modifikation des Regelsignals (30;33;37) zugeführt ist.

30. Vorrichtung nach einem der Ansprüche 27 bis 29, **gekennzeichnet durch** ein vorgegebenes oder vorgebbares Sollwertsignal (43) hinsichtlich der Geräuschanforderung, das einem Baustein (42) zur Begrenzung des ggf. modifizierten Regelsignals (30;33;37;41) zugeführt ist.

31. Vorrichtung nach einem der Ansprüche 22 bis 30, **dadurch gekennzeichnet, dass** das ggf. modifizierte (34,38,42) Ausgangssignal (30;33;37;41;44) des Druckdifferenz-Reglerbausteins (29) dem Sollwerteingang eines unterlagerten Schaltkreises zur Regelung (51) der Änderungsgeschwindigkeit der Druckdifferenz zugeführt ist.

32. Vorrichtung nach Anspruch 31, **dadurch gekennzeichnet, dass** das Ausgangssignal des Sensors (21) für die Druckdifferenz zwischen dem Druck in einem zwecks Veränderung des Fahrzeuggewichts mit Wasser (7) und/oder einem Gas, insbesondere Luft (10), befüllbaren Behälter (4) einerseits und dem außenbordseitigen Wasserdruck (3) andererseits einem Baustein (45) zugeführt wird, der daraus das Differential (46) berechnet.

33. Vorrichtung nach Anspruch 32, **gekennzeichnet durch** eine Einrichtung (47) zur Subtraktion des Ausgangssignals (46) des Bausteins (45) zur Bestimmung des Differentials des Druckdifferenz-Istwerts (21) von dem ggf. modifizierten Ausgangssignal (30;33;37;41;44) des Druckdifferenz-Reglerbausteins (29), um ein Signal (48) für die Regelabweichung des unterlagerten Regelkreises (51) für die Änderungsgeschwindigkeit der Druckdifferenz zu erhalten.

34. Vorrichtung nach Anspruch 33, **dadurch gekennzeichnet, dass** dem Signal (48) für die Regelabweichung des unterlagerten Regelkreises (51) für die Änderungsgeschwindigkeit der Druckdifferenz in einer Additionseinrichtung (47) ein von dem Druckdifferenz-Sollwertsignal (25) insbesondere durch Differentiation (31) abgeleitetes Signal (49) hinzugefügt wird, um ein dynamisiertes Regelabweichungs-Signal (48) des unterlagerten Regelkreises (51) für die Änderungsgeschwindigkeit der Druckdifferenz zu erhalten.

35. Vorrichtung nach einem der Ansprüche 33 oder 34, **dadurch gekennzeichnet, dass** das ggf. dynamisierte Regelabweichungs-Signal (48) des unterlagerten Regelkreises (51) für die Änderungsgeschwindigkeit der Druckdifferenz dem Eingang eines Reglerbausteins (51) zugeführt (50) ist, dessen Ausgangssignal (52) proportional zu seinem Eingangssignal (50), dessen Integral und/oder Differential ist.

36. Vorrichtung nach einem der Ansprüche 22 bis 35, **dadurch gekennzeichnet, dass** stromaufwärts des Behälteranschlusses (13) für die Befüllung desselben mit einem gasförmigen Druckmedium, insbesondere Druckluft (20), ein Belüftungsventil (17) und stromabwärts des Behälteranschlusses (13) für dessen Entlüftung ein Entlüftungsventil (14) vorgesehen ist, und dass das Ausgangssignal (52) des Reglerbausteins (51) insbesondere für die Änderungsgeschwindigkeit der Druckdifferenz einer Baugruppe (53) zur Erzeugung von Ansteuersignalen (54,55) für das Belüftungs- und das Entlüftungsventil (14,17) zugeführt ist.

37. Vorrichtung nach Anspruch 36, **dadurch ge**- **kennzeichnet,** dass das Belüftungs- und das Entlüftungsventil (17,14) kontinuierlich verstellbare Ventile sind.

38. Vorrichtung nach Anspruch 37, **gekennzeichnet durch** Sensoren zur Erfassung der aktuellen Ventilstellungen (58,59) des Belüftungs- und des Entlüftungsventils (17, 14).

39. Vorrichtung nach Anspruch 38, **dadurch gekennzeichnet, dass** im Rahmen der Baugruppe (53) zur Erzeugung von Ansteuersignalen (54,55) für das Belüftungs- und das Entlüftungsventil (17,14) eine Schaltung (60) vorgesehen ist, welche die Ansteuersignale (61,62) für ein Ventil (14,17) mit dem Sensorsignal (59,58) für die aktuelle Ventilstellung des jeweils anderen Ventils (17,14) verriegelt.

40. Vorrichtung nach einem der Ansprüche 38 oder 39, **dadurch gekennzeichnet, dass** im Rahmen der Baugruppe (53) zur Erzeugung von Ansteuersignalen (54,55) für das Belüftungs- und das Entlüftungsventil (17,14) unterlagerte Regelkreise (63,64) für die Ventilstellung des Belüftungs-und/oder des Entlüftungsventils (17,14) vorgesehen sind.

41. Vorrichtung nach Anspruch 40, **gekennzeichnet durch** einen Baustein zur Subtraktion des Ausgangssignals (58,59) des betreffenden Ventilstellungs-Sensors von dem ggf. verriegelten (60) Regelsignal (61,62) insbesondere für die Änderungsgeschwindigkeit der Druckdifferenz, um ein Signal für die Regelabweichung der Stellung des betreffenden Ventils (14,17) zu erhalten.

42. Vorrichtung nach Anspruch 41, **dadurch gekennzeichnet, dass** das Regelabweichungs-Signal des unterlagerten Regelkreises (63,64) für die Ventilstellung (56,57) dem Eingang eines Reglerbausteins zugeführt ist, dessen Ausgangssignal (54,55) insbesondere proportional zu seinem Eingangssignal, dessen Integral und/oder Differential ist.

## Claims

1. Method for operating an underwater vehicle (1, 2), **characterized in that** the pressure difference (21) between, on the one hand, the pressure in a container (4) that can be filled with water (7) and/or a gas, in particular air (10), for the purpose of varying the vehicle weight and, on the other hand, the outboard water pressure (3) is regulated (26) to a prescribable setpoint (25).

2. Method according to Claim 1, **characterized in that** the actual value of the pressure difference (21) between, on the one hand, the pressure in a container (4) that can be filled with water (7) and/or a gas, in particular air (10), for the purpose of varying the vehicle weight and, on the other hand, the outboard water pressure (3) is measured.

3. Method according to Claim 1 or 2, **characterized in that** the measured actual value (21) of the pressure difference is subtracted (27) from the prescribed setpoint (25) in order to obtain a measure (28) of the system deviation.

4. Method according to one of Claims 1 to 3, **characterized in that**, in the course of the regulation (26) for the pressure difference (21), a function proportional to the system deviation (28), its integral and/or differential is formed (29) as regulating signal (30).

5. Method according to one of the preceding claims, **characterized in that**, in order to improve the dynamics in the event of setpoint changes (25), the regulating signal (30) is combined additively (32) with a signal (49), derived from the setpoint (25) in particular by differentiation (31), to form a dynamized regulating signal (33).

6. Method according to one of the preceding claims, **characterized in that** the, if appropriate dynamized, regulating signal (30; 33) is influenced by one or more signals (35; 39; 43).

7. Method according to one of the preceding claims, **characterized in that** the, if appropriate dynamized, regulating signal (30; 33) is modified (34) by a filling level measured value (35, 36) for the container (4) that can be filled for the purpose of varying the vehicle weight, in order to obtain a regulating signal (37) corrected for filling level.

8. Method according to one of the preceding claims, **characterized in that** the regulating signal (30; 33; 37), if appropriate dynamized and/or corrected for filling level, is modified (38) by a pressure signal (39, 40) for the outboard pressure (3), in order to obtain a regulating signal (41) corrected for diving depth.

9. Method according to one of the preceding claims, **characterized in that** the regulating signal (30; 33; 37; 41), if appropriate dynamized, corrected for filling and/or corrected for diving level, is bounded (42) in order to correspond to further setpoints (43), in particular with regard to the noise requirement.

10. Method according to one of the preceding claims, **characterized in that** the pressure difference regulating signal (30; 33; 37; 41; 44), if appropriate dynamized, corrected for filling level, corrected for diving depth, and/or bounded, is used as setpoint for a lower-level regulation (51) for the rate of change (46) of the pressure difference (21).

11. Method according to one of the preceding claims, **characterized in that** the rate of change (46) of the pressure difference actual value (21) is calculated by differentiation (45) from the measured actual value (21) of the pressure difference between, on the one hand, the pressure in the relevant container (4) and, on the other hand, the outboard water pressure (3).

12. Method according to one of the preceding claims, **characterized in that**, in order to obtain a measure (48) of the system deviation of the lower-level regulation (51) for the rate of change (46) of the pressure difference (21), the rate of change (46) of the pressure difference actual value (21) is subtracted from the regulating signal (44), used as setpoint signal and modified, if appropriate, of the higher-level regulation (29) for the pressure difference (21) between, on the one hand, the pressure in a container (4) that can be filled for the purpose of varying the vehicle weight, and, on the other hand, the outboard water pressure (3).

13. Method according to one of the preceding claims, **characterized in that**, in order to improve the dynamics in the event of setpoint changes (25), the system deviation (48) of the lower-level regulation (51) for the rate of change (46) of the pressure difference (21) is combined additively (47) with a signal (49) derived from the pressure difference setpoint (25), in particular by differentiation (21), to form a dynamized system deviation signal (48).

14. Method according to one of the preceding claims, **characterized in that**, in the course of the lower-level regulation (51) for the rate of change (46) in the pressure difference (21), a function proportional to the possibly dynamized system deviation (48), its integral and/or differential is formed (51) as regulating signal (52) for the rate of change in the pressure difference.

15. Method according to one of the preceding claims, **characterized in that** the regulating signal (52), in particular for the rate of change in the pressure difference is used to derive (53) drive signals (54, 55) on the one hand for a ventilation valve (17) arranged upstream of the container connection (13) for a gaseous pressure medium (20), and on the other hand for a bleed valve (14) arranged downstream of the container connection for the pressure medium (10).

16. Method according to one of the preceding claims, **characterized in that** the drive signals (54, 55) for the valves (14, 17) effect a continuous adjustment (56, 57) of the same.

17. Method according to one of the preceding claims, **characterized in that** the current valve positions are detected (58, 59).

18. Method according to one of the preceding claims, **characterized in that** the drive signals (54, 55) for the valves (14, 17) are interlocked (60) with the current valve position (59, 58) of the respective other valve (17, 14).

19. Method according to one of the preceding claims, **characterized in that** the drive signals (54, 55) for the valves (14, 17) are obtained from the regulating signal (52), if appropriate modified by interlocking (60), in particular for the rate of change in the pressure difference by one lower-level valve position regulation (63, 64) each.

20. Method according to one of the preceding claims, **characterized in that**, in the course of a valve position regulation (63, 64), the detected valve position value (58, 59) is subtracted from the regulating signal used as setpoint (61, 62) and modified by interlocking, if appropriate, in particular for the rate of change in the pressure difference, in order to obtain a measure of the system deviation.

21. Method according to one of the preceding claims, **characterized in that**, in the course of the valve position regulation (63, 64), a function proportional to the system deviation of the valve position (58, 59), its integral and/or differential is formed as drive signal (54, 55) for the relevant valve (14, 17).

22. Apparatus for carrying out the method according to one of the preceding claims, **characterized by** a circuit (26) which regulates the pressure difference (21) between, on the one hand, the pressure in a container (4) that can be filled with water (7) and/or a gas, in particular air (10), for the purpose of varying the vehicle weight and, on the other hand, the outboard water pressure (3) to a prescribable setpoint (25).

23. Apparatus according to Claim 22, **characterized by** a sensor (21) for the pressure difference between, on the one hand, the pressure in a container (4) that can be filled with water (7) and/or a gas, in particular air (10), for the purpose of varying the vehicle weight, and, on the other hand, the outboard water pressure (3).

24. Apparatus according to Claim 23, **characterized by** a device (27) for subtracting the output signal of a sensor (21) for the pressure difference between the container internal pressure (4) and the outboard water pressure (3) from a prescribable setpoint signal (25).

25. Apparatus according to Claim 24, **characterized in that** the output signal (28) of the subtraction device (27) for the setpoint and actual value (25, 21) of the pressure difference is fed to the input of a controller module (29) whose output signal (30) is proportional to its input signal (28), the integral and/or differential thereof.

26. Apparatus according to Claim 25, **characterized in that** a signal (49) derived from the pressure difference setpoint (25), in particular by differentiation (31), is added in an addition device (32) to the output signal (30) of the pressure difference controller module (29) in order to obtain a dynamized regulating signal (33).

27. Apparatus according to one of Claims 22 to 26, **characterized by** at least one module (34, 38, 42), connected downstream of the controller module (29) or the addition device (32) connected to the latter on the output side (30) thereof, for modifying the regulating signal (30; 33) with the aid of one or more signals (35, 39, 43).

28. Apparatus according to Claim 27, **characterized by** a sensor (36) for the filling level (11) in the container (4), whose output signal (35) is fed to a module (34) for the, if appropriate further, modification of the regulating signal (30; 33).

29. Apparatus according to one of Claims 27 or 28, **characterized by** a sensor (40) for the outboard water pressure (3), whose output signal (39) is fed to a module (38) for the, if appropriate further, modification of the regulating signal (30; 33; 37).

30. Apparatus according to one of Claims 27 to 29, **characterized by** a prescribed or prescribable setpoint signal (43) with regard to the noise requirement, that is fed to a module (42) for bounding the, if appropriate modified, regulating signal (30; 33; 37; 41).

31. Apparatus according to one of Claims 22 to 30, **characterized in that** the, if appropriate modified (34, 38, 42), output signal (30; 33; 37 41; 44) of the pressure difference controller module (29) is fed to the setpoint input valve a lower-level circuit for regulating (51) the rate of change in the pressure difference.

32. Apparatus according to Claim 31, **characterized in that** the output signal of the sensor (21) for the pressure difference between, on the one hand, the pressure in a container (4) that can be filled with water (7) and/or a gas, in particular air (10), for the purpose of varying the vehicle weight and, on the other hand, the outboard water pressure (3) is fed to a module (45) that calculates the differential (46) therefrom.

33. Apparatus according to Claim 32, **characterized by** a device (47) for subtracting the output signal (46) of the module (45) for determining the differential of the pressure difference actual value (21) from the, if appropriate modified, output signal (30; 33; 37; 41; 44) of the pressure difference controller module (29), in order to obtain a signal (48) for the system deviation in the lower-level regulating circuit (51) for the rate of change in the pressure difference.

34. Apparatus according to Claim 33, **characterized in that** a signal (49) derived from the pressure difference setpoint signal (25), in particular by differentiation (31), is added in an addition device (47) to the signal (48) for the system deviation in the lower-level regulating circuit (51) for the rate of change in the pressure difference, in order to obtain a dynamized system deviation signal (48) of the lower-level regulating circuit (51) for the rate of change in the pressure difference.

35. Apparatus according to one of Claims 33 or 34, **characterized in that** the, if appropriate dynamized, system deviation signal (48) of the lower-level regulating circuit (51) for the rate of change in the pressure difference is fed to the input of a controller module (51) whose output signal (52) is proportional to its input signal (50), the integral and/or differential thereof.

36. Apparatus according to one of Claims 22 to 35, **characterized in that** a ventilation valve (17) is provided upstream of the container connection (13) for filling the same with a gaseous pressure medium, in particular compressed air (20), and a bleed valve (14) is provided downstream of the container connection (13) for bleeding the latter, and **in that** the output signal (52) of the controller module (51) in particular for the rate of change in the pressure difference is fed to an assembly (53) for generating drive signals (54, 55) for the ventilation and the bleed valves (14, 17).

37. Apparatus according to Claim 36, **characterized in that** the ventilation and the bleed valves (17, 14) are continuously adjustable valves.

38. Apparatus according to Claim 37, **characterized by** sensors for detecting the current positions (58, 59) of the ventilation and the bleed valves (17, 14).

39. Apparatus according to Claim 38, **characterized in that** provided within the scope of the assembly (53) for generating drive signals (54, 55) for the ventilation and the bleed valves (17, 14) is a circuit (60) that interlocks the drive signals (61, 62) for a valve (14, 17) with the sensor signal (59, 58) for the current valve position of the respective other valve (17, 14).

40. Apparatus according to one of Claims 38 to 39, **characterized in that**, within the scope of the assembly (53) lower-level regulating circuits (63, 64) for the valve position of the ventilation and/or the bleed valves (17, 14) are provided for generating drive signals (54, 55) for the ventilation and the bleed valves (17, 14).

41. Apparatus according to Claim 40, **characterized by** a module for subtracting the output signal (58, 59) of the relevant valve position sensor from the, if appropriate interlocked (60), regulating signal (61, 62) in particular for the rate of change in the pressure difference, in order to obtain a signal for the system deviation of the position of the relevant valve (14, 17).

42. Apparatus according to Claim 41, **characterized in that** the system deviation signal of the lower-level regulating circuit (63, 64) for the valve position (56, 57) is fed to the input of a controller module whose output signal (54, 55) is, in particular, proportional to its input signal, the integral and/or differential thereof.

## Revendications

1. Procédé pour faire fonctionner un véhicule (1,2) sous-marin, **caractérisé en ce que** l'on règle (26), à une valeur (25) de consigne pouvant être prescrite, la différence (21) de pression entre la pression dans un ballast (4) pouvant, en vue de modifier le poids du véhicule, être rempli d'eau (7) et/ou d'un gaz, notamment d'air (10), d'une part et la pression (3) de l'eau hors bord d'autre part.

2. Procédé suivant la revendication 1, **caractérisé en ce que** l'on mesure la valeur réelle de la différence (21) de pression entre la pression dans un ballast (4) pouvant, en vue de modifier le poids du véhicule, être rempli d'eau (7) et/ou d'un gaz, notamment d'air (10), d'une part et la pression (3) de l'eau hors bord d'autre part.

3. Procédé suivant la revendication 1 ou 2, **caractérisé en ce que** l'on soustrait la valeur (21) réelle mesurée de la différence de pression de la valeur (25) de consigne prescrite pour obtenir une mesure (28) de l'écart de réglage.

4. Procédé suivant l'une des revendications 1 à 3, **caractérisé en que**, dans le cadre du réglage (26) de la différence (21) de pression, on forme comme signal (30) de réglage une fonction proportionnelle à l'écart (28) de réglage à son intégrale et/ou à sa différentielle.

5. Procédé suivant l'une des revendications précédentes, **caractérisé en que** l'on combine, en un signal (33) de réglage dynamisé, le signal (30) de réglage pour améliorer la dynamique, lors de variations (25) de la valeur de consigne, additivement (32) avec un signal (49) dérivé de la valeur (25) de consigne, notamment par différentiation (31).

6. Procédé suivant l'une des revendications précédentes, **caractérisé en que** l'on influe sur le signal (30 ;33) de réglage éventuellement dynamisé par un signal ou par plusieurs signaux (35 ; 39 ; ;43).

7. Procédé suivant l'une des revendications précédentes, **caractérisé en que** l'on modifie le signal (30 ;33) de réglage éventuellement dynamisé par une valeur (35 ;36) de mesure de niveau pour le ballast (4) pouvant être rempli en vue de modifier le poids du véhicule, pour obtenir un signal (37) de réglage corrigé en niveau.

8. Procédé suivant l'une des revendications précédentes, **caractérisé en que** l'on modifie (38) le signal (30 ;33 ;37) de réglage éventuellement dynamisé et/ou corrigé en niveau par un signal (39 ;40) de la pression (3) hors bord, pour obtenir un signal (41) de réglage corrigé en profondeur de plongée.

9. Procédé suivant l'une des revendications précédentes, **caractérisé en que** l'on limite (42) le signal (30 ;33 ;37 ;41) de réglage éventuellement dynamisé, corrigé en niveau et/ou corrigé en profondeur de plongée, pour satisfaire à d'autres valeurs (43) de consigne, notamment du point de vue de l'exigence de bruit.

10. Procédé suivant l'une des revendications précédentes, **caractérisé en que** l'on utilise le signal (30 ;33 ;37 ;41 ;44) de réglage de la différence de pression, éventuellement dynamisé, corrigé en niveau, corrigé en profondeur de plongée et/ou limité, comme valeur de consigne pour un réglage (51) subordonné de la vitesse (46) de variation de la différence (21) de pression, .

11. Procédé suivant l'une des revendications précédentes, **caractérisé en ce que** l'on calcule par différentiation (45) la vitesse (46) de variation de la valeur (21) réelle de la différence de pression à partir de la valeur (21) réelle mesurée de la différence de pression entre la pression dans le ballast (4) concerné d'une part et la pression (3) de l'eau hors bord d'autre part.

12. procédé suivant l'une des revendications précédentes, **caractérisé en ce que** l'on soustrait la vitesse (46) de variation de la valeur (21) réelle de la différence de pression du signal (44) de régulation, utilisé comme valeur de consigne et éventuellement modifié, du réglage (29) superposé de la différence (21) de pression, entre la pression dans un ballast (4) pouvant être rempli en vue de modifier le poids du véhicule d'une part et la pression (3) de l'eau hors bord d'autre part, pour obtenir une mesure (48) de l'écart de réglage du réglage (51) subordonné de la vitesse (46) de variation de la différence (21) de pression.

13. Procédé suivant l'une des revendications précédentes, **caractérisé en ce que** l'on combine, en un signal (48) d'écart de réglage dynamisé, l'écart (48) de réglage du réglage (51) subordonné de la vitesse (46) de variation de la différence (21) de pression, pour améliorer la dynamique lorsqu'il y a des variations (25) de valeur de consigne, additivement (47) à un signal (49) dérivé, notamment par différentiation (31), de la valeur (25) de consigne de la différence de pression.

14. Procédé suivant l'une des revendications précédentes, **caractérisé en ce que**, dans le cadre du réglage (51) subordonné de la vitesse (46) de variation de la différence (21) de pression, on forme, comme signal (52) de réglage de la vitesse de variation de la différence de pression, une fonction proportionnelle à l'écart (48) de réglage, éventuellement dynamisé, à son intégrale et/ou à sa différentielle.

15. Procédé suivant l'une des revendications précédentes, **caractérisé en ce qu'**à partir du signal (52) de réglage, notamment de la vitesse de variation de la différence de pression, on déduit des signaux (54, 55) de commande d'une soupape (17) d'introduction d'air, montée en aval du raccord (13) du ballast pour un fluide (20) gazeux sous pression d'une part ainsi que d'une soupape (14) d'évacuation d'air montée en aval du raccord du ballast pour le fluide (10) sous pression d'autre part.

16. Procédé suivant l'une des revendications précédentes, **caractérisé en ce** les signaux (54, 55) de commande des soupapes (14, 17) en provoquent un réglage (56, 57) continu.

17. Procédé suivant l'une des revendications précédentes, **caractérisé en ce** l'on détecte (58, 59) les positions instantanées des soupapes.

18. Procédé suivant l'une des revendications précédentes, **caractérisé en ce** l'on verrouille (60) les signaux (54, 55) de commande des soupapes (14, 17) par la position (59, 58) instantanée de respectivement l'autre soupape (17, 14).

19. Procédé suivant l'une des revendications précédentes, **caractérisé en ce que** l'on obtient, par respectivement un réglage (53, 54) subordonné de position des soupapes, les signaux (54, 55) de commande des soupapes (14, 17) à partir du signal (52) de réglage, éventuellement modifié par verrouillage (60), notamment pour la vitesse de variation de la différence de pression.

20. Procédé suivant l'une des revendications précédentes, **caractérisé en ce que**, dans le cadre d'un réglage (63, 64) de position des soupapes, on soustrait la valeur (58, 59) de position de soupape, qui est détectée, du signal de réglage utilisé comme valeur (61, 62) de consigne, le cas échéant modifié par verrouillage notamment de la vitesse de variation de la différence de pression, pour obtenir une mesure de l'écart de réglage.

21. Procédé suivant l'une des revendications précédentes, **caractérisé en ce que**, dans le cadre du réglage (63, 64) de la position des soupapes, on forme, comme signal (54, 55) de commande de la soupape (14, 17) concernée, une fonction proportionnelle à l'écart de réglage de la position (58, 59) des soupapes à son intégrale et/ou à sa différentielle.

22. Dispositif pour la mise en oeuvre du procédé suivant l'une des revendications précédentes, **caractérisé par** un circuit (26) qui règle, à une valeur (25) de consigne pouvant être prescrite, la différence (21) de pression entre la pression dans un ballast (4) pouvant en vue de modifier le poids du véhicule être rempli d'eau (7) et/ou d'un gaz, notamment d'air (10), d'une part et la pression (3) de l'eau hors bord d'autre part.

23. Dispositif suivant la revendication 22, **caractérisé par** un capteur (21) de la différence de pression entre la pression dans un ballast (4) pouvant en vue de modifier le poids du véhicule et être rempli d'eau (7) et/ou d'un gaz, notamment d'air (10), d'une part et la pression (3) de l'eau hors bord.

24. Dispositif suivant la revendication 23, **caractérisé par** un dispositif (27) de soustraction du signal de sortie du capteur (21) de la différence de pression entre la pression (4) à l'intérieur du ballast et la pression (3) de l'eau hors bord.

25. Dispositif suivant la revendication 24, **caractérisé en ce que** le signal (28) de sortie du dispositif (27) de soustraction de la valeur (25, 21) de consigne réelle de la différence de pression est envoyé à l'entrée d'un module (29) de régulateur, dont le signal (30) de sortie est proportionnel à son signal (28) d'entrée, à son intégrale et/ou à sa différentielle.

26. Dispositif suivant la revendication 25, **caractérisé en ce qu'**au signal (30) de sortie du module (29) de régulateur de différence de pression, on ajoute dans un dispositif (32) d'addition un signal (49) dérivé de la valeur (25) de consigne de la différence de pression, notamment par différentiation (31), pour obtenir un signal (33) de réglage dynamisé.

27. Dispositif suivant la revendication 22 à 26, **caractérisée par** au moins un module (34, 38, 42) qui est monté en aval du module (29) de régulateur ou du dispositif (32) d'addition raccordé à celui-ci du côté (30) de la sortie et qui est destiné à modifier le signal (30, 33) de réglage au moyen d'un signal ou de plusieurs signaux (35, 39, 43).

28. Dispositif suivant la revendication 27, **caractérisé par** un capteur (36) du niveau (11) dans le ballast (4), dont le signal (35) de sortie est envoyé à un module (34) pour modification supplémentaire éventuelle du signal (30, 33) de réglage.

29. Dispositif suivant l'une des revendications 27 ou 28, **caractérisé par** un capteur (40) de la pression (3) de l'eau hors bord, dont le signal (39) de sortie est envoyé à un module (38) pour une modification supplémentaire éventuelle du signal (30, 33, 37) de réglage.

30. Dispositif suivant l'une des revendications 27 à 29, **caractérisé par** un signal (43) de valeur de consigne prescrit ou pouvant l'être concernant l'exigence de bruit, qui est envoyé à un module (42) de limitation du signal (30, 33, 37, 41) de réglage éventuellement modifié.

31. Dispositif suivant l'une des revendications 22 à 30, **caractérisé en ce que** le signal (30, 33, 37, 431, 44) de sortie, éventuellement modifié (34, 38, 42), du module (29) de régulateur de la différence de pression est envoyé à l'entrée de valeur de consigne d'un circuit subordonné de réglage (51) de la vitesse de variation de la différence de pression.

32. Dispositif suivant la revendication 31, **caractérisé en ce que** le signal de sortie du capteur (21) de la différence de pression entre la pression dans un ballast (4) pouvant pour modifier le poids du véhicule être rempli d'eau (7) et/ou d'un gaz, notamment d'air (10), d'une part et la pression (3) de l'eau hors bord d'autre part est envoyé à un module (45) qui en calcule la différentielle (46).

33. Dispositif suivant la revendication 32, **caractérisé par** un dispositif (47) de soustraction du signal (46) de sortie du module (45), pour la détermination de la différentielle de la valeur (21) réelle, de la différence de pression du signal (30, 33, 37, 41, 44) de sortie, éventuellement modifié, du module (29) de régulateur de la différence de pression, pour obtenir un signal (48) de l'écart de réglage du circuit (51) subordonné de la vitesse de variation de la différence de pression.

34. Dispositif suivant la revendication 33, **caractérisé en ce qu'**au signal (48) d'écart de réglage du circuit (51) subordonné de la vitesse de variation de la différence de pression, on ajoute dans un dispositif (47) d'addition une valeur (25) de valeur de consigne de la différence de pression, notamment un signal (49) déduit par différentiation (31), pour obtenir un signal (48) d'écart de réglage dynamisé du circuit (51) de réglage subordonné de la vitesse de variation de différence de pression.

35. Dispositif suivant la revendication 33 ou 34, **caractérisé en ce que** le signal (48) d'écart de réglage, éventuellement dynamisé, du circuit (51) de réglage subordonné de la vitesse de variation de la différence de pression est envoyé à l'entrée d'un module (51) de régulateur, dont le signal (52) de sortie est proportionnel à son signal (50) d'entrée, à son intégrale et/ou à sa différentielle.

36. Dispositif suivant la revendication 22 à 35, **caractérisé en ce qu'**en amont du raccord (13) du ballast, il est prévu, pour le remplissage de celui-ci par un fluide gazeux sous pression, notamment par de l'air (20) comprimé, une soupape (17) d'introduction d'air et en aval du raccord (13) du ballast pour son évacuation une soupape (14) d'évacuation et **en ce que** le signal (52) de sortie du module (51) du régulateur, notamment de la vitesse de variation de la différence de pression, est envoyé à un module (53) de production de signaux (54, 55) de commande de la soupape (14) d'introduction d'air et de la soupape (17) d'évacuation.

37. Dispositif suivant la revendication 36, **caractérisé en ce que** la soupape (17) d'introduction d'air et la soupape (14) d'évacuation sont des soupapes pouvant être réglées en continu.

38. Dispositif suivant la revendication 37, **caractérisé par** des détecteurs de détection des positions (58, 59) instantanées de la soupape (17) d'introduction d'air et de la soupape (14) d'évacuation.

39. Dispositif suivant la revendication 38, **caractérisé en ce que** dans le cadre du module (53) pour la production de signaux (54, 55) de commande de la soupape (17) d'introduction d'air et de la soupape (14) d'évacuation, il est prévu un circuit (60) qui verrouille les signaux (61, 62) de commande d'une soupape (14, 17) par le signal (59, 58) de capteur de la position instantanée de respectivement l'autre soupape (17, 14).

40. Dispositif suivant l'une des revendications 38 ou 39, **caractérisé en ce que**, dans le cadre du module (53) de production de signaux (54, 55) de commande de la vanne (17) d'introduction d'air et de la vanne (14) d'évacuation, il est prévu des circuits (63, 64) de réglage subordonnés de la position de la vanne (17) d'introduction d'air et de la vanne (14) d'évacuation.

41. Dispositif suivant la revendication 40, **caractérisé par** un module de soustraction du signal (58, 59) de sortie du capteur concerné de position de soupape du signal (61, 62) de réglage éventuellement verrouillé (60), notamment de la vitesse de variation de la différence de pression, pour obtenir un signal de l'écart de réglage de la position de la soupape (14, 17) concernée.

42. Dispositif suivant la revendication 41, **caractérisé en ce que** le signal d'écart de réglage du circuit (63, 64) de réglage subordonné de la position (56, 57) de soupape est envoyé à l'entrée d'un module de régulateur, dont le signal (54, 55) de sortie est notamment proportionnel à son signal d'entrée, à son intégrale et/ou à sa différentielle.
